# EUROPÄISCHE PATENTSCHRIFT

(11) **EP 0 892 463 B1**
(45) Veröffentlichungstag und Bekanntmachung des Hinweises auf die Patenterteilung: **31.07.2002**
(21) Anmeldenummer: 98112780.6
(22) Anmeldetag: 09.07.1998
(51) Int. Cl.: H01R 4/48

(54) **Anschlussklemmeinrichtung**
Terminal device
Dispositif à bornes de connexion

(30) Priorität: 17.07.1997 DE 19730603
(43) Veröffentlichungstag der Anmeldung: 20.01.1999
(73) Patentinhaber: Vossloh Schwabe GmbH, D-58511 Lüdenscheid (DE)
(72) Erfinder: Gerstberger, Christian, 58710 Menden (DE); Mews, Hans-Peter, 58511 lüdenscheid (DE); Schmidt, Gabriele, 58511 Lüdenscheid (DE)
(74) Vertreter: Patentanwälte Rüger, Barthelt & Abel

(56) Entgegenhaltungen:
- EP-A- 0 634 812
- CH-A- 659 918
- DE-A- 19 539 584

## Beschreibung

Die Erfindung betrifft eine Anschlusseinrichtung, zum Anschluss elektrischer Leitungen an andere Leiter, bspw. Anschlüsse von elektrischen Betriebsmitteln insbesondere Lampenfassungen, wobei die erfindungsgemäße Anschlusseinrichtung von einer bekannten Anschlusseinrichtung mit den Merkmalen des Oberbegriffs des Patentanspruchs 1 ausgeht.

Neben herkömmlichen Schraubklemmen zum Anschließen oder Verbinden von elektrischen Leitungen miteinander sind eine Vielzahl unterschiedlicher schraubloser Klemmeinrichtungen in Gebrauch. Bspw. ist aus der DE 4312778 A1 eine elektrische Anschlussklemmeinrichtung bekannt, bei der Kontaktbleche mit federnden Zungen zum Anschließen von elektrischen Leitungen versehen sind. Das eben ausgebildete Kontaktblech weist wenigstens zwei einander gegenüberliegend angeordnete, durch seitliche Schnitte freigestellte Zungen auf, die zwischeneinander eine abisolierte Leitung einklemmen, wobei sie sich mit ihren Kanten in die Leitung einkerben.

Eine solche Kontaktanordnung ist auf einen bestimmten Drahtdurchmesser eingestellt Während Drähte geringeren Durchmessers nicht anschließbar sind, kann es beim Einführen dickerer Drähte Schwierigkeiten geben. Der mögliche und zulässige Durchmesserbereich ist so klein, dass nur Leitungen mit einem einzigen Nennquerschnitt kontaktiert werden. Dabei sind relativ hohe Einsteckkräfte erforderlich. Leitungsdrähte werden beim Einstekken auf Schub beansprucht, wobei sie sehr leicht seitlich ausknicken. Große Einsteckkräfte stellen deshalb ein Montagehindernis dar.

Darüber hinaus ist es zu wünschen, die Konaktsicherheit derartiger Anschlusseinrichtungen zu verbessern.

Aus der EP-A-0634812 ist eine Anschlussklemmeinrichtung für abisolierte Leiterenden bekannt. Die Anschlussklemmeinrichtung weist eine Federkontaktklemme mit jeweils zwei aufeinander zuweisenden Federzungen auf. Die einander gegenüber stehenden freien Enden der Federzungen sind durch gerade Kanten begrenzt, die den Leiter zwischeneinander einklemmen.

Außerdem ist aus der CH-A-659918 eine Klemmvorrichtung für abisolierte Leiterenden bekannt, die drei aus einem Blechteil freigestanzte sich radial auf den Leiter zu erstreckende Federzungen aufweist. Die Federzungen sind an ihrem Ende mit einer an den Leiter angepassten Kontur versehen, d.h. die Zungenenden sind konkav gewölbt ausgebildet.

Die DE 195 39 584 A1 offenbart einen ähnlichen Steckanschluss für abisolierte Leitungen mit drei sich radial aufeinander zu erstreckenden Federzungen. Die Federzungen sind an ihrem Ende winklig abgebogen und definieren eine sich an die zylindrische Umfangsfläche des abisolierten Leiters anschmiegende konkav gewölbte Fläche.

Die Steckkontakte der genannten Art gehen davon aus, dass zwischen der Kontaktzunge und dem Leiter ein möglichst großer Kontaktbereich geschaffen werden soll.

Es hat sich gezeigt, dass die Zuverlässigkeit solcher Kontaktsysteme nicht allen Ansprüchen genügt.

Davon ausgehend ist es Aufgabe der Erfindung, eine Anschlusseinrichtung zu schaffen, die sich durch eine verbesserte Handhabung und erhöhte Kontaktsicherheit auszeichnet.

Diese Aufgabe wird mit der Anschlusseinrichtung mit den Merkmalen des Patentanspruchs 1 gelöst.

Zwischen jeweils zwei benachbarten Kontaktzungen ist ein Zwischenraum ausgebildet. Dieser ist breiter als eine einfache Trennlinie und schafft somit einen Abstand zwischen benachbarten Kontaktzungen. Dies schafft die Möglichkeit, die Kontaktzungen bei der Herstellung aus dem zunächst flach ausgebildeten Anschlussbereich freizustanzen, ohne die benachbarten Zungen gegeneinander verbiegen zu müssen. Werden im Gegensatz dazu bspw. ausgehend von einer Anschlussöffnung lediglich Radialschnitte in den Leiter eingebracht, können diese, wenn zwischen benachbarten Zungen kein (nennenswerter) Abstand vorhanden ist, nur in einem Schervorgang ausgebildet werden, der insbesondere an dem von der Anschlussöffnung abliegenden Ende jedes Schnitts zu einer unerwünschten Materialverfestigung durch starke Verformung führt. Diese Verfestigung wird bei der Erfindung vermieden, wodurch die Zungen bessere Federeingenschaften erhalten. Ist der Abstand jedoch durch eine größere Ausnehmung gebildet, kann diese herausgestanzt werden, ohne dass das stehenbleibende Material verbogen und somit verfestigt wird. Die verbleibenden Kontaktzungen sind dadurch über ihre gesamte Länge flexibel und sie können bei verkürzter und eindeutig definierter Baulänge gute Federeigenschaften aufweisen.

Die Federeigenschaften der Zungen werden außerdem dadurch begünstigt, dass sie infolge der vorgesehenen Zwischenräume relativ schmal ausfallen. Damit können die Einsteckkräfte, die erforderlich sind, um einen abisolierten Leiter unter Ausbiegung der Zungen in die Anschlussöffnung einzuführen, deutlich vermindert werden. Infolge der erhöhten Flexibilität der Zungen sinkt die Kontaktsicherheit durch den womöglich verminderten Kontaktdruck jedoch nicht. Im Gegenteil, im allgemeinen ist sie deutlich verbessert. Auch Erschütterungen oder Schwingungsbelastungen können die Kontaktsicherheit nicht beeinträchtigen.

Durch die erhöhte Flexibilität der Zungen ist es möglich, mit Anschlusseinrichtungen ein und derselben Größe Leitungen unterschiedlichen Durchmessers zu kontaktieren. Die Kontaktzungen passen sich durch eine mehroder weniger große Auslenkung an den Drahtdurchmesser an. Eine dabei unter Umständen auftretende verbleibende Verformung ist unter Erhalt der Federeigenschaften zur Anpassung an Leitungen mit großem Querschnitt möglich. Außerdem.sind die Kontaktzungen Biegefedern mit definierter Länge. Im Gegensatz zu lediglich durch Radialschnitte freigestellte Zungen, bei denen das radial äußere Schnittende kaum exakt zu definieren ist, ist die Federlänge der Kontaktzungen bei der erfindungsgemäßen Anschlusseinrichtung präzise festgelegt. Außerdem werden plastische Verformungsvorgänge weitgehend vermieden, und das Kontaktmaterial dadurch nicht vorgeschädigt. Die Federeigenschaften bleiben damit vollständig erhalten. Dabei kann übliches kostengünstiges Material Verwendung finden.

Durch die insgesamt verbesserte Klemmung ergibt sich sowohl eine bessere Schwingungsfestigkeit als auch eine erhöhte Kontaktsicherheit.

Außerdem lässt sich durch die verbesserte und definierte Federwirkung der Kontaktzungen ein kleinerer Bauraum erzielen, was insbesondere die Miniaturisierung von elektrischen Fassungen oder sonstigen elektrischen Betriebsmitteln begünstigt. Die Kontaktzungen können relativ kurz ausfallen und bieten dennoch ausreichende Federkraft. Bspw. ist es mit einer erprobten Anschlusseinrichtung, deren Außendurchmesser lediglich 2,8 mm beträgt, möglich, Drähte im Durchmesserbereich von 0,8 bis 1,2 mm anzuschließen. Der Durchmesser der Anschlusseinrichtung wird dabei durch den Durchmesser definiert, der konzentrisch zu der anzuschließenden Leitung durch die Außenberandung der Zwischenräume festgelegt ist. Mit den angegebenen Leitungsdurchmessern ergeben sich anschließbare Leitungen in dem Querschnittsbereich von 0,5 bis 1 mm², die alle mit ein- und derselben Anschlusseinrichtung bedient werden können. Die erforderlichen Einsteckkräfte sind bei jedem Leitungsdurchmesser jeweils so gering, dass die Knicksteifigkeit der anzuschließenden Leitung zum Einführen des abisolierten Leitungsendes in die Anschlusseinrichtung vollauf genügt.

Es ergibt sich somit eine Vereinfachung bei der Kontaktierung, eine Vereinfachung beim Geräteentwurf, weil weniger Typen unterschiedlicher Anschlusseinrichtungen erforderlich sind, bei der Lagerhaltung und bei der Herstellung entsprechender Anschlusseinrichtungen, weil weniger unterschiedliche Stanzwerkzeuge beschafft werden müssen.

Die Kontaktzungen sind vorzugsweise um einen sehr flachen Winkel von bspw. lediglich 30° aus der Ebene des übrigen Anschlussbereichs heraus gebogen. Die freien Enden der aufeinander zu weisenden Zungen definieren einen Kreis, der deutlich größer ist als der Abstand zwischen den freien Enden benachbarter Zungen. Außerdem nimmt der Abstand zwischen den Zungen von der Anschlussöffnung aus gesehen radial nach außen zu. Dabei sind die Zwischenräume vorzugsweise größer als die Kontaktzungen, wodurch eine hohe Flexibilität der Kontaktzungen erreicht wird, die eine geringe Einsteckkraft ermöglicht. Die einander nicht berührenden Zungen verbreitern sich radial nach außen gesehen, wenn ihre Seitenkanten etwa in Radialrichtung angeordnet sind. Damit kann erreicht werden, dass die Biegebeanspruchung der Kontaktzunge über die Länge der Kontaktzunge verteilt, nicht auf einen engen Bereich konzentriert wird. Das ermöglicht zum einen eine größere flexible Auslenkung der Kontaktzungen und zum anderen eine kurze Bauweise derselben, wodurch die Anschlusseinrichtung sehr platzsparend ausgelegt werden kann.

Zur Herstellung der Anschlusseinrichtung wird an einem flachen Leiterstreifen vorzugsweise im Stanzverfahren eine Öffnung ausgestanzt, in die bspw. drei Zungen radial nach innen ragen. Ein besonders einfaches Stanzwerkzeug wird erhalten, wenn die Zwischenräume radial außen eine auf einen Kreis liegende Berandung aufweisen. Jedoch können hier bedarfsweise auch andere Randformen gewählt werden, ohne dass die Federeigenschaften der Kontaktzungen allzu sehr beeinträchtigt werden. Zweckmäßig ist jedoch ein bogenförmiger Übergang von der Seitenkante (Flanke) jeder Zunge zu der radial äußeren Berandung des anschließenden Zwischenraums, der verrundet ausgebildet ist. Diese Rundung schafft definierte Spannungsverhältnisse am Fuß jeder Zunge.

Die Zungen sind an ihrem die Anschlussöffnung begrenzenden Ende vorzugsweise abgerundet ausgebildet, jedoch weisen sie im Anschluss an ihre obere und untere Flachseite scharfe Kanten auf. Eine der Kanten dient der Kontaktierung. In der Draufsicht sind die Zungen mit einem relativ geringen Radius konvex gerundet. Der Radius entspricht der halben Breite einer Kontaktzunge an ihrem leitungsseitigen Ende. In Verbindung mit dem etwa zylindrischen Leiter der anzuschließenden Leitung ergibt sich hier ein nahezu punktförmiger Kontakt zwischen der Kontaktzunge und dem Leiter und ein hoher Kontaktdruck. Die Kontaktzunge schneidet sich mit ihrer Kante etwas in die Außenfläche des Leiters ein, und bildet eine kleine aber sichere Kontaktstelle. Die Federkraft der Federzunge konzentriert sich hier auf eine relativ kleine Stelle und kann nicht von anderen aneinander liegenden Bereichen, die womöglich durch eine Oxidhaut getrennt sind übernommen werden. Die Kontaktgabe ist auf diese Weise zuverlässig sichergestellt.

Die Anschlusseinrichtung, die vorzugsweise mit drei Kontaktzungen ausgestattet ist, so dass eine definierte Halterung und Kontaktierung eines eingeschobenen Leiters sichergestellt wird, umfasst vorzugsweise ein Isolierstoffgehäuse das Führungsfunktion für die anzuschließende Leitung übernehmen kann. Das Isolierstoffgehäuse weist dazu eine Öffnung auf, die die einzuschiebende Leitung in die Anschlussöffnung zwischen die Kontaktzungenenden führt und verhindert, dass der Leiter fälschlich in die Zwischenräume zwischen den Kontaktzungen eingeschoben wird. Um dies vollends auszuschließen, können um jede Öffnung herum Zapfen angeordnet sein, die in die Zwischenräume zwischen den Zungen greifen.

Weitere vorteilhafte Einzelheiten einer Ausführungsform der Erfindung ergeben sich aus Unteransprüchen, der Zeichnung sowie der dazugehörigen Beschreibung. In der Zeichnung ist ein Ausführungsbeispiel der Erfindung dargestellt. Es zeigen:
Fig. 1 eine Anschlusseinrichtung mit zwei Anschlussstellen, mit unterschiedlichen angeschlossenen Leitungen, in schematisierter Längsschnittdarstellung,
Fig. 2 einen Kontaktstreifen der Anschlusseinrichtung nach Figur 1, mit flachliegenden Kontaktzungen in schematisierter Draufsicht,
Fig. 3 den Kontaktstreifen nach Figur 2, mit in Winkellage justierten Kontaktzungen, in schematisierter Draufsicht,
Fig. 4 den Kontaktstreifen nach Figur 3, in einer schematisierten Längsschnittdarstellung, und
Fig. 5 eine Kegelspitze zur Winkeleinstellung der Kontaktzungen des Kontaktstreifens nach den Figuren 2 bis 4, in Seitenansicht.

### Beschreibung:

In Figur 1 ist eine Anschlusseinrichtung 1 im Längsschnitt veranschaulicht, die ein ein- oder mehrteiliges Isolierstoffgehäuse 2 und einen in einem entsprechenden schlitzartigen Zwischenraum 3 des Isolierstoffgehäuses 2 gelagerten Leiterstreifen 4 umfasst. Der Zwischenraum 3 ist dabei von seinen Abmessungen her so festgelegt, dass der Leiterstreifen 4 mit geringem Spiel ortsfest gehalten ist. An dem Leiterstreifen 4 sind Anschlussbereiche 6, 7 ausgebildet, die zur Kontaktierung von Leitungen 8, 9 dienen. Diese werden mit einem entsprechenden abisolierten Ende 11, 12 bei dem jeweiligen Anschlussbereich 6, 7 mit dem Leiterstreifen 4 in elektrische Verbindung gebracht. Dazu weist das Isolierstoffgehäuse 4 Einführöffnungen 14, 15 auf, die nach außen hin vorzugsweise in einen Einführtrichter 16, 17 übergehen. Der Durchmesser der Einführöffnung 14, 15 entspricht dem Leiterdurchmesser der einzuschiebenden Leitung 9 mit dem größten Querschnitt. Das Einschieben dickerer Leitungen wird dadurch verhindert, wobei auch einer dünneren Leitung 8 noch genügend Führung gegeben wird, so dass diese zu dem Anschlussbereich 6, 7 des Leiterstreifens 4 ausreichend zentriert geführt wird.

An der dem Leiterstreifen zugewandten Seite sind um jede Öffnung 14, 15 Zapfen 14a, 15a angeordnet, die parallel zu den Öffnungen 14, 15 angeordnet sind.

Die Anschlussbereiche 6, 7 des Leiterstreifens 4 sind in den Figuren 3 und 4 gesondert dargestellt. Der Leiterstreifen 4 besteht aus einem üblichen Kontaktmaterial auf Kupferbasis. In den Leiterstreifen 4 sind zur Ausbildung der Anschlussbereiche 6, 7 jeweils kleeblattförmige Öffnungen 18, 19 gestanzt, womit zunächst der in Figur 2 dargestellte Leiterstreifen 4' erhalten wird. Die Öffnungen weisen ausgehend von einer kreisförmigen Grundform radial nach innen stehende Kontaktzungen 21, 22, 23 auf, deren Länge die Materialdicke des Leiterstreifens 4, (4') um das zwei bis vierfache übertrifft. Vorzugsweise ist jede Zunge 21, 22, 23 drei bis viermal so lang wie der Leiterstreifen 4 dick ist.

Zwischen den Kontaktzungen 21, 22, 23 sind Zwischenräume 24, 25, 26 freigelassen, deren Berandung im Anschluss an den äußeren kreisbogenförmigen Rand 29 ausgerundet, d.h. frei von scharfen Ecken ausgebildet ist. Während die Kontaktzungen 21, 22, 23 im Wesentlichen radial orientierte Seitenkanten 27, 28 aufweisen, die gerade ausgebildet sind, ist die äußere Berandung 29 jedes Zwischenraums 24, 25, 26 kreisbogenförmig gekrümmt und geht bogenförmig in die gerade Seitenkante 27, 28 jeder Kontaktzunge 21, 22, 23 über. Dies dient der Vermeidung von zu großen Spannungen am Fuss jeder Kontaktzunge 21, 22, 23, wenn diese federnd und/oder verbiegend ausgelenkt wird. In die Zwischenräume 24 greifen die Zapfen 14a, 15a des Isolierstoffgehäuses 2, die damit verhindern, dass das Ende 11, 12 der Leitungen 8, 9 in die Zwischenräume 24 rutscht.

Die Kontaktzungen 21, 22, 23 sind an ihrem freien Ende in Draufsicht abgerundet und definieren einen Innenkreis 31, dessen Durchmesser deutlich geringer ist als der Durchmesser des dünnsten anzuschließenden Leiters. Jedoch sind die Kontaktzungen 21, 22, 23 im Übergang zu ihrer oberen und unteren Flachseite 32, 33 (Figur 4) nicht verrundet, so dass an der Unterseite ein zur Kontaktierung der Leitung 8, 9 vorgesehener und ausreichend scharfer, kreisbogenförmiger Kantenbereich 34 vorhanden ist, dessen Krümmungsmittelpunkt in der Kontaktzunge liegt.

Zur Ausbildung der Anschlussbereiche 6, 7 werden die Zungen 21, 22, 23 aus der übrigen Leiterebene um etwa 30° herausgebogen. Dazu dient der in Figur 5 dargestellte Dorn 35 mit einem Fasenwinkel von etwa 32°. Wird dieser an die Zungen 21, 22, 23 des Leiterstreifens 4 in Figur 4 von unter her angedrückt, werden die Zungen 21, 22, 23 entlang von Biegekanten 36, 37, 38 gebogen, die auf einen gemeinsamen Kreis mit den Außenkanten 29 der Zwischenräume 24, 25, 26 liegen. Die Außenabmessungen eines beispielhaft ausgeführten Anschlussbereichs 6 betragen damit 2,8 mm Durchmesser, bei einer Streifendicke von etwa 0,2 bis 0,3 mm und einer Zungenlänge von etwa 0,6 mm.

Die Kontaktierung einer Leitung 8, 9 erfolgt, wie in Figur 1 dargestellt, wie folgt:

Eine erfindungsgemäße Anschlusseinrichtung 1 ist zum Anschluss von Leitungen 8, 9 bereit, wenn der Leiterstreifen 4, wie er in den Figuren 3 und 4 dargestellt ist, mit vorgebogenen Kontaktzungen 21, 22, 23 in den Zwischenraum 3 des Isolierstoffgehäuses 2 eingesetzt ist. Die Kontaktzungen 21, 22, 23 sind um 30° aus der Kontaktebene heraus gebogen und begrenzen mit ihren freien Enden einen Kreis der bspw. etwa 0,5 mm Durchmesser aufweist.

Wie in Figur 1 links dargestellt, wird nun das abisolierte Ende 11 der Leitung 8 in die Einführöffnung 14 eingesteckt. Die Leitung 8 ist die dünnste anschließbare Leitung und weist einen Leiterquerschnitt von 0,5 mm², d.h. einen Durchmesser von etwas weniger als 0,8 mm auf. von der Einführöffnung 14 wird das Ende 11 der Leitung 8 auf die Anschlussöffnung 41 zu zentriert geführt, die von den Kanten 34 der freien Enden der Kontaktzungen 21, 22, 23 festgelegt ist. Je nach Durchmesser des jeweiligen anzuschließenden Endes 11, 12 biegen sich die Anschlusszungen 21, 22, 23 mehr oder weniger weit nach außen, wobei sie federnd an dem Außenmantel des abisolierten Endes 11, 12 anliegen und sich in die Oberfläche eingraben. Auch wenn die Verformung, der die Zungen 21, 22, 23 unterliegen, so groß ist, dass die Kontaktzungen 21, 22, 23 dauernd verformt werden, bleiben sie doch unter federnder Vorspannung mit dem Leiter in Anlage. Dies ergibt einen elektrisch sicheren und erschütterungs- bzw. schwingungsfesten Kontakt.

Mit der im Durchmesser lediglich 2,8 mm messenden Kontakteinrichtung lassen sich Drähte im Durchmesserbereich von 0,8 bis 1,2 mm anschließen, ohne dass dazu besondere Maßnahmen oder Veränderungen an den Leitungen oder an den Kontaktstellen erforderlich wären. Die erforderliche Federwirkung, die es den Kontaktzungen 21, 22, 23 ermöglicht, sich an unterschiedliche Leitungsdurchmesser anzupassen und bei jedem zulässigen Leitungsdurchmesser eine verbesserte Kontaktsicherheit zu erbringen, wird infolge der Geometrie der Kontaktzungen 21, 22, 23 bzw. der dazwischen liegenden Zwischenräume 24, 25, 26 mit extrem geringem Platzbedarf sichergestellt. Die Kontaktanordnung baut kleiner als herkömmliche Kontaktanordnungen, ist sicherer und darüber hinaus noch hinsichtlich des Anschlussdurchmessers variabel. Die Anschlusseinrichtung eignet sich insbesondere für Lampenfassungen sowie sonstige elektrische Betriebsmittel und ermöglicht auch im Anschlussbereich eine Miniaturisierung.

Eine Anschlusseinrichtung insbesondere für Lampenfassungen weist einen Kontaktstreifen 4 auf, der drei innerhalb einer Ausnehmung 18 radial aufeinander zu weisende Kontaktzungen 21, 22, 23 trägt. Die Kontaktzungen sind durch größere Zwischenräume 24, 25, 26 voneinander beabstandet. An ihrem in den Kontaktstreifen 4 übergehenden Ende sind die Kontaktzungen 21, 22, 23 in Umfangsrichtung gemessen schmaler als die dazwischenliegende Ausnehmungen 24, 25, 26. Dadurch wird eine gute Federwirkung erzielt, die die Kontaktsicherheit erhöht und den Anschluss von Leitungsdrähten unterschiedlichen Durchmessers gestattet.

## Patentansprüche

1. Anschlusseinrichtung (1), insbesondere zur Kontaktierung von Leitungen an elektrischen Betriebsmitteln,
mit einem Leiter (4), der wenigstens einen flach ausgebildeten Anschlussbereich (6, 7) aufweist,
mit einer in dem Anschlussbereich ausgebildeten Anschlussöffnung (41), die von sich radial zu der Anschlussöffnung (41) erstreckenden Kontaktzungen (21, 22, 23) umgrenzt ist, die mit ihrem jeweiligen von der Anschlussöffnung (41) abliegenden Ende einstückig mit dem Leiter (4) verbunden sowie seitlich untereinander unverbunden sind und die in Axialrichtung der Anschlussöffnung (41) biegbar sind,
wobei jeweils zwischen zwei benachbarten Kontaktzungen (21, 22) ein Zwischenraum (24) ausgebildet ist, so dass die Kontaktzungen (21, 22, 23) in Umfangsrichtung unabhängig von ihrer jeweiligen axialen Auslenkung voneinander beabstandet sind,
**dadurch gekennzeichnet, dass**
die Kontaktzungen (21, 22, 23) an ihrem jeweiligen an die Anschlussöffnung (41) grenzenden Ende mit einem scharfen, kreisförmigen Kantenbereich (34) versehen sind, dessen Krümmungsmittelpunkt in der Kontaktzunge (21, 22, 23) liegt und der sich in die Außenfläche des Leiters einschneidet.

2. Anschlusseinrichtung nach Anspruch 1, **dadurch gekennzeichnet, dass** die Zwischenräume (24, 25, 26) zwischen den Kontaktzungen (21, 22, 23) zwischen den freien Enden der Kontaktzungen (21, 22, 23) kleiner sind als die Abstände zwischen den mit dem Leiter (4) verbundenen Enden der Kontaktzungen (21, 22, 23).

3. Anschlusseinrichtung nach Anspruch 1, **dadurch gekennzeichnet, dass** die von den Kontaktzungen (21, 22, 23) eingenommene Fläche geringer ist als die von den Zwischenräumen (24, 25, 26) beanspruchte Fläche.

4. Anschlusseinrichtung nach Anspruch 1, **dadurch gekennzeichnet, dass** die Zungen (21, 22, 23) sich im wesentlichen in Radialrichtung erstreckende Seitenkanten (27, 28) aufweisen.

5. Anschlusseinrichtung nach Anspruch 1, **dadurch gekennzeichnet, dass** die Zwischenräume (24, 25, 26) jeweils eine radial außen liegende Begrenzung (29) aufweisen, die auf einem zu der Anschlussöffnung (41) konzentrischen Kreis angeordnet ist.

6. Anschlusseinrichtung nach Anspruch 1, **dadurch gekennzeichnet, dass** der Zwischenraum (24) in dem Übergang von der freigestellten Kontaktzunge (21) zu der radial äußeren Begrenzung (29) des Zwischenraums (24) bogenförmig ausgebildet ist.

7. Anschlusseinrichtung nach Anspruch 1, **dadurch gekennzeichnet, dass** der Leiter (4) aus einem federnden Material ausgebildet ist.

8. Anschlusseinrichtung nach Anspruch 1, **dadurch gekennzeichnet, dass** die Kontaktzungen (21, 22, 23) in einem stumpfen Winkel zu dem übrigen flach ausgebildeten Anschlussbereich des Leiters (4) angeordnet sind.

9. Anschlusseinrichtung nach Anspruch 1, **dadurch gekennzeichnet, dass** die Kontaktzungen (21, 22, 23) entlang einer Biegelinie (36) gegen den übrigen Anschlussbereich gebogen sind, die bogenförmig ausgebildet ist.

10. Anschlusseinrichtung nach Anspruch 9, **dadurch gekennzeichnet, dass** die bogenförmige Biegelinie (36) auf einem Kreis angeordnet ist, der konzentrisch zu der Anschlussöffnung (41) festgelegt ist.

11. Anschlusseinrichtung nach Anspruch 1, **dadurch gekennzeichnet, dass** jeder Anschlussöffnung (41) drei Kontaktzungen (21, 22, 23) zugeordnet sind.

12. Anschlusseinrichtung nach Anspruch 1, **dadurch gekennzeichnet, dass** der Anschlussbereich des Leiters (4) wenigstens abschnittsweise von einem Kunststoffkörper (2) aufgenommen ist, der eine mit der Anschlussöffnung fluchtende Einführöffnung (14, 15) aufweist.

13. Anschlusseinrichtung nach Anspruch 12, **dadurch gekennzeichnet, dass** die Einführöffnung (14, 15) einen Durchmesser aufweist, der kleiner ist als der Durchmesser von den äußeren Begrenzungen (29) der Zwischenräume (24, 25, 26) festgelegte Durchmesser.

14. Anschlusseinrichtung nach Anspruch 12, **dadurch gekennzeichnet, dass** an dem Kunststoffkörper (2) in Anschluss an die Einführöffnungen (14, 15) Vorsprünge oder Zapfen (14a, 15a) angeordnet sind, die sich im Wesentlichen parallel zu der Längsrichtung der Einführöffnungen (14, 15) erstrecken.

15. Anschlusseinrichtung nach Anspruch 14, **dadurch gekennzeichnet, dass** sich die Zapfen (14a, 15a) in die Zwischenräume (24) zwischen den Kontaktzungen (21, 22) hinein erstrecken.

## Claims

1. Terminal device (1), in particular for connecting lines to electrical apparatuses
with a conductor (4), which has at least one flat connection area (6, 7),
with a connection opening (41), which is constructed in the connection area and is defined by contact studs (21, 22, 23) extending radially to the connection opening (41), said contact studs being connected in one piece to the conductor (4) at their respective end remote from the connection opening (41) as well as being unconnected laterally one to the other and being flexible in axial direction of the connection opening (41),
wherein between two respective adjacent contact studs (21, 22) an interstice (24) is provided so that the contact studs (21, 22, 23) are spaced from one another in circumferential direction independently of their respective axial deflection,
**characterised in that**
at their respective end adjoining the connection opening (41), the contact studs (21, 22, 23) are provided with a sharp circular edge region (34), the centre of curvature of which lies in the contact stud (21, 22, 23) and which cuts into the outer face of the conductor.

2. Terminal device according to Claim 1, **characterised in that** the interstices (24, 25, 26) between the contact studs (21, 22, 23) are smaller between the free ends of the contact studs (21, 22, 23) than the distances between the ends of the contact studs (21, 22, 23) connected to the conductor (4).

3. Terminal device according to Claim 1, **characterised in that** the area taken up by the contact studs (21, 22, 23) is smaller than the area required by the interstices (24, 25, 26).

4. Terminal device according to Claim 1, **characterised in that** the studs (21, 22, 23) have side edges (27, 28) extending essentially in radial direction.

5. Terminal device according to Claim 1, **characterised in that** the interstices (24, 25, 26) respectively have a boundary (29), which lies radially outside and is arranged on a concentric circle to the connection opening (41).

6. Terminal device according to Claim 1, **characterised in that** the interstice (24) is constructed in an arc shape in the transition area from the exposed contact stud (21) to the radially outer boundary (29) of the interstice (24).

7. Terminal device according to Claim 1, **characterised in that** the conductor (4) is made from a resilient material.

8. Terminal device according to Claim 1, **characterised in that** the contact studs (21, 22, 23) are arranged at an obtuse angle to the rest of the flat connection area of the conductor (4).

9. Terminal device according to Claim 1, **characterised in that** the contact studs (21, 22, 23) are bent along an arc-shaped bending line (36) relative to the rest of the connection area.

10. Terminal device according to Claim 1, **characterised in that** the arc-shaped bending line (36) is arranged on a circle fixed concentrically to the connection opening (41).

11. Terminal device according to Claim 1, **characterised in that** each connection opening (41) is assigned three contact studs (21, 22, 23).

12. Terminal device according to Claim 1, **characterised in that** the connection area of the conductor (4) is received at least in sections by a plastic body (2) which has an insertion opening (14, 15) flush with the connection opening.

13. Terminal device according to Claim 12, **characterised in that** the insertion opening (14, 15) has a diameter which is smaller than the diameter fixed by the outer boundaries (29) of the interstices (24, 25, 26).

14. Terminal device according to Claim 12, **characterised in that** projections or lugs (14a, 15a), which extend essentially parallel to the longitudinal direction of the insertion openings (14, 15), are arranged on the plastic body (2) to adjoin the insertion openings (14, 15).

15. Terminal device according to Claim 14, **characterised in that** the lugs (14a, 15a) extend into the interstices (24) between the contact studs (21, 22).

## Revendications

1. Dispositif de connexion (1), en particulier pour connecter des lignes à des moyens fonctionnels électriques,
avec un conducteur (4) qui présente au moins une partie de connexion (6, 7) aplatie,
avec une ouverture de connexion (41) aménagée dans la partie de connexion et entourée de languettes de contact (21, 22, 23) qui s'étendent radialement par rapport à l'ouverture de connexion (41), qui, par leur extrémité éloignée de l'ouverture de connexion (41) sont reliées d'une pièce au conducteur (4), ne sont pas liées les unes aux autres latéralement et peuvent fléchir dans la direction axiale de l'ouverture de connexion (41),
un espace intercalaire étant formé chaque fois entre deux languettes de contact (21, 22) voisines,de telle sorte que les languettes de contact (21, 22, 23) sont espacées les unes par rapport aux autres dans la direction périphérique, indépendamment de leur déformation dans la direction axiale,
**caractérisé en ce que**
les languettes de contact (21, 22, 23), à leur extrémité voisines de l'ouverture de connexion (41) comportent une partie d'arête (34) circulaire, effilée, dont le centre de courbure est situé dans la languette de contact (21, 22, 23) et qui interfère avec la surface extérieure du conducteur.

2. Dispositif de connexion selon la revendication 1, **caractérisé en ce que** les espaces intercalaires (24, 25, 26) entre les languettes de contact (21, 22, 23), au niveau des extrémités libres des languettes de contact (21, 22, 23) sont plus petits que les distances entre les extrémités des languettes de contact (21, 22, 23) liées au conducteur (4).

3. Dispositif de connexion selon la revendication 1, **caractérisé en ce que** la surface occupée par les languettes de contact (21, 22, 23) est inférieure à la surface couverte par les espaces intercalaires (24, 25, 26).

4. Dispositif de connexion selon la revendication 1, **caractérisé en ce que** les languettes de contact (21, 22, 23) présentent des bords latéraux (27, 28) qui s'étendent essentiellement dans la direction radiale.

5. Dispositif de connexion selon la revendication 1, **caractérisé en ce que** les espaces intercalaires (24, 25, 26) présentent chacun une limite (29) radialement extérieure, qui est située sur un cercle concentrique avec l'ouverture de connexion (41).

6. Dispositif de connexion selon la revendication 1, **caractérisé en ce que** l'espace intercalaire (24), dans la zone de raccordement entre la languette de contact (21) dégagée et la limite (29) radialement extérieure de l'espace intercalaire (24) est conformé en arc de cercle ;

7. Dispositif de connexion selon la revendication 1, **caractérisé en ce que** le conducteur est réalisé en un matériau élastique.

8. Dispositif de connexion selon la revendication 1, **caractérisé en ce que** les languettes de contact (21, 22, 23) forment un angle obtus avec le reste de la partie de connexion plate du conducteur (4).

9. Dispositif de connexion selon la revendication 1, **caractérisé en ce que** les languettes de contact (21, 22, 23) sont pliées par rapport au reste de la partie de connexion, suivant une ligne de pliage (36) conformée en arc de cercle.

10. Dispositif de connexion selon la revendication 9, **caractérisé en ce que** la ligne de pliage (36) est disposée sur un cercle qui est concentrique avec l'ouverture de connexion (41).

11. Dispositif de connexion selon la revendication 1, **caractérisé en ce qu'**à chaque ouverture de connexion (41) sont associées trois languettes de contact (21, 22, 23).

12. Dispositif de connexion selon la revendication 1, **caractérisé en ce que** la partie de connexion du conducteur (4), au moins par endroits est montée dans un corps en matière plastique (2), qui présente une ouverture d'entrée (14, 15) alignée avec l'ouverture de connexion.

13. Dispositif de connexion selon la revendication 12, **caractérisé en ce que** l'ouverture d'entrée (14, 15) présente un diamètre qui est inférieur au diamètre défini par les limites extérieures (29) des espaces intercalaires (24, 25, 26).

14. Dispositif de connexion selon la revendication 13, **caractérisé en ce que** le corps en matière plastique (2) comporte à la suite des ouvertures d'entrée (24, 25, 26) des saillies ou des tétons (14a, 14b) qui s'étendent essentiellement parallèlement à la direction longitudinale des ouvertures d'entrée (14, 15).

15. Dispositif de connexion selon la revendication 14, **caractérisé en ce que** les tétons (14a, 14b) dans les espaces intercalaires (24) s'étendent entre les languettes de contact (21, 22). 26).
